# FASCICULE DE BREVET EUROPEEN

(11) **EP 1 099 826 B1**
(45) Date de publication et mention de la délivrance du brevet: **26.01.2005**
(21) Numéro de dépôt: 00403105.0
(22) Date de dépôt: 09.11.2000
(51) Int. Cl.: F01D 25/24, F01D 11/12, F01D 11/00, F01D 11/14, F01D 11/08

(54) **Dispositif de fixation pour une virole de turbine**
Sicherungsvorrichtung für ein Turbinendeckband
Positioning device for a turbine liner

(30) Priorité: 10.11.1999 FR 9914103
(43) Date de publication de la demande: 16.05.2001
(73) Titulaire: SNECMA MOTEURS, 75015 Paris (FR)
(72) Inventeur: Arilla, Jean-Baptiste, 91450 Soisy sur Seine (FR); Coulon, Sylvie, 77590 Bois Le Roi (FR); Debeneix, Pierre, 77930 St Sauveur sur Ecole (FR); Leutard, Florence Irène Noelle, 77210 Samoreau (FR); Rodrigues, Paul, 91600 Savigny sur Orge (FR); Rosset, Patrice Jean Marc, 77350 Le Mee sur Seine (FR)

(56) Documents cités:
- US-A- 5 197 853
- US-A- 5 320 486
- US-A- 5 609 469
- US-A- 5 669 757

## Description

Cette invention ressortit à un assemblage particulier entre un anneau de turbine, ayant pour fonction de border la turbine en délimitant la veine d'écoulement des gaz, et une pièce appelée entretoise qui appartient à la structure de la turbine.

Un assemblage moderne est décrit dans le brevet américain 5,197,853 et illustré à la figure 4. Un corps de turbine 1 porte une entretoise 2 qui porte elle-même un anneau 3. Les pièces d'assemblage de l'anneau 3 à l'entretoise 2 comprennent, du côté amont, un crochet d'entretoise 4 et un crochet d'anneau 5 qui sont imbriqués l'un dans l'autre : le montage de l'anneau 3 est produit en enfonçant l'extrémité du crochet d'anneau 5 dans le creux du crochet d'entretoise 4, puis en faisant pivoter l'anneau 3 pour approcher son extrémité opposée, située en aval, de celle de l'entretoise 2 ; les autres pièces 6 d'assemblage sont situées sur ces extrémités aval.

Il s'agit d'un rebord d'entretoise 7 dirigé d'abord radialement vers l'intérieur, puis vers l'aval, et d'un rebord d'anneau 8 dirigé radialement vers l'extérieur puis axialement vers l'aval ; le rebord d'anneau 8 est façonné en une mortaise 9 dans laquelle se loge une partie du rebord d'entretoise 7, qui joue ainsi le rôle de tenon. Le tenon présente deux collerettes 10 et 11, dirigées radialement vers l'intérieur et qui viennent buter contre le fond de la mortaise 9. Des agrafes 12 sont ensuite fixées par-dessus les extrémités parallèles des rebords 7 et 8, de manière que ses branches 13 et 14 les enserrent et les empêchent de se disjoindre. La disjonction entre l'entretoise 2 et l'anneau 3 est également interdite par l'imbrication des crochets 4 et 5 de l'autre côté ; l'anneau 3 peut jouer légèrement en direction axiale sur l'entretoise 2, à l'intérieur d'une course dont la longueur est définie par le jeu total entre les flancs des collerettes 10 et 11 et les flancs de la mortaise 9, aux endroits notés par les références 15 et 16.

Ce jeu axial crée une fuite d'air à l'aval du système. Il importe donc de le réduire au mieux. Une valeur minimale doit cependant être respectée de façon à préserver le montage en bascule de l'anneau. Pour effectuer une bonne étanchéité sur le crochet aval, l'anneau 3 doit être plaqué : sa face en regard doit appuyer sur la collerette 10. Pour cela, la collerette 10 est déformée localement en sens axial pour provoquer ce serrage. Ainsi, ce système de serrage ponctuel permet à la fois d'assurer le jeu axial nécessaire à la bascule et une étanchéité par appui.

L'invention est relative à un assemblage perfectionné entre un anneau de turbine et son entretoise, dans lequel on reprend sensiblement les principes de cet assemblage antérieur (fixation en direction radiale par des crochets imbriqués d'un côté, et par des faces de butée de rebords d'un autre côté ; et limitation du mouvement axial par un système à tenon mortaise de cet autre côté), mais qui soit supérieur en ce qui concerne la cohésion de l'ajustement, la protection de l'entretoise contre les échauffements excessifs et la résistance mécanique.

Il comprend divers perfectionnements, dont le plus notable est peut-être que le tenon appartient désormais à l'anneau, et la mortaise à l'entretoise, et que le tenon et la mortaise sont séparés des faces de butée sur les rebords de l'entretoise et de l'anneau, et placés derrière les portions de ces rebords qui portent les faces de butée.

On obtient donc l'avantage que le tenon et la mortaise donnent sur la chambre intérieure, référencée par 17 dans la figure 4, et sont ainsi moins exposés aux échauffements et aux dilatations. La présence du tenon sur l'anneau est également avantageuse en elle-même, puisque l'anneau est généralement en un matériau monocristallin qu'il est assez difficile d'usiner ; on constate qu'il est moins difficile d'y créer un tenon que la mortaise 9. L'entretoise 2 est généralement construite en un matériau plus facile à usiner, ce qui permet d'y créer facilement la mortaise, par exemple en y façonnant une languette, qui contribue à entourer la mortaise en liaison avec une partie attenante de l'entretoise. La languette peut être suffisamment flexible pour être déformée et bloquer le tenon dans de bonnes conditions et effectuer un serrage axial pour obtenir une étanchéité plane.

Le tenon et la mortaise offrent ainsi une résistance aux fuites de gaz entre la chambre intérieure et la veine de circulation. Il devient alors possible dans de bonnes conditions de désolidariser les rebords d'entretoise et d'anneau sur l'essentiel de leur longueur et de ne conserver qu'une petite surface de butée, au lieu des deux collerettes 10 et 11 espacées de la conception antérieure : les transmissions de chaleur de l'anneau 3 à l'entretoise 2 sont alors plus réduites.

Un autre perfectionnement devient alors possible : les agrafes qui maintiennent le serrage des rebords peuvent voir leur âme logée dans des entailles de ces rebords, ce qui n'affecte point l'étanchéité de l'assemblage puisque les rebords auraient été séparés à l'endroit des entailles ; mais en poussant les âmes des agrafes vers les entailles, on évite qu'elles saillent à l'extérieur des rebords et on réduit ainsi l'encombrement de l'ensemble ; de plus, les agrafes servent désormais à limiter le mouvement de glissement angulaire des anneaux sur les entretoises, en butant contre les faces latérales des entailles. On peut donc supprimer les pions de la réalisation antérieure et leurs perçages qui étaient le siège de concentrations de contraintes importantes. Les entailles sont aussi responsables de concentrations de contraintes, mais qui sont moins importantes à cause de leurs dimensions et de leur forme plus régulière.

Il n'est pas jusqu'au côté opposé, porteur des crochets, qui ne puisse être perfectionné selon l'invention : le crochet de l'anneau 3 peut couvrir le crochet d'entretoise, contrairement à la conception antérieure, ce qui présente encore ici l'avantage de protéger localement l'entretoise des échauffements produits par la veine.

L'invention va maintenant être décrite en détail à l'aide des figures suivantes qui représentent une réalisation préférée :
- la figure 1 est une vue générale de l'invention,
- la figure 2 est un détail de la figure 1,
- la figure 3 est une vue en perspective des pièces de la figure 2,
- et la figure 4, déjà décrite, illustre l'art antérieur.

La figure 1 est abordée maintenant.

L'entretoise et l'anneau, dont la forme générale de chacun reste semblable à celle de la réalisation connue, portent ici les références respectives 102 et 103. Ils sont classiquement formés de segments aboutés le long d'une circonférence, et les segments de l'anneau 103 portent des joints en lamelle 30 jetés entre les segments pour limiter les circulations de gaz dans les directions radiale et axiale. Une chambre intérieure 31 analogue à la chambre 17 est délimitée par l'entretoise 102 et l'anneau 103. Du côté amont, l'entretoise 102 porte un crochet 32 dont la tige 33, s'allongeant radialement vers l'intérieur, donne sur la chambre 31 et dont le bout 34 s'étend vers l'amont ; le crochet 35 de l'anneau 103 s'étend à l'extérieur du précédent et le couvre, avec une tige 36 venant devant son bout 34 et un bout 37 venant devant la tige 33 ; les crochets sont ainsi inversés par rapport à la conception antérieure, mais leur assemblage par imbrication reste identique.

On se reporte maintenant au côté aval de l'assemblage et principalement aux figures 2 et 3 ; l'entretoise 102 et l'anneau 103 sont pourvus de rebords 38 et 39 qui s'étendent parallèlement vers l'aval comme les rebords 7 et 8 de la conception antérieure, mais ici le rebord 38 de l'entretoise 102 ne comprend qu'une collerette 40 qui établit la butée avec le rebord 39 ; les rebords 38 et 39 sont séparés sur la plus grande partie de leur longueur d'un jeu 57.

Le serrage de l'anneau 103 sur l'entretoise 102 en direction axiale est dû à un tenon 41 établi sur l'anneau 103 et situé derrière le rebord 38 de l'entretoise 102, du côté de la chambre 31 ; ce tenon est retenu dans une mortaise 42 délimitée par le rebord 38 et surtout par une languette 43 recourbée, construite sur la face arrière de ce rebord 38. Le bout 44 de la languette 43 est flexible, ce qui permet de le plier quand le montage est réalisé, pour supprimer le jeu en direction axiale du tenon 41 entre le rebord 38 et la languette 43 ; la faible rigidité du bout 44 permet de n'y introduire que des contraintes modérées, qui ne risquent pas de devenir excessives pendant le fonctionnement, quand des dilatations et des vibrations difficiles à évaluer ont affecté l'assemblage.

On retrouve des agrafes 45 dont les branches 46 et 47 servent à enserrer les rebords 38 et 39 entre elles pour maintenir la butée par la collerette 40 ; cependant, les rebords 38 et 39 sont munis d'entailles 48 et 49 en regard et suffisamment larges pour qu'on puisse y glisser l'âme 50 de l'agrafe 45 en la poussant vers l'amont. L'âme 50 limite ainsi les mouvements angulaires de l'anneau 103 sur l'entretoise 102 grâce à des butées entre l'âme 50 et des faces latérales 51, 52, 53 et 54 des entailles 48 et 49. Aucun autre moyen n'est plus nécessaire pour arrêter ces mouvements : les pions utilisés auparavant et glissés dans des perçages des rebords deviennent inutiles et sont omis.

Un joint d'étanchéité 55 peut être inséré dans une gorge 56 creusée dans un des rebords 39, à l'endroit des faces de butée, pour y parfaire l'étanchéité.

## Revendications

1. Assemblage entre un anneau de turbine (103) et une entretoise (102) de structure de turbine (101) comprenant, à un côté amont, un crochet d'anneau (35) et un crochet d'entretoise (32) qui sont imbriqués et, à un côté aval, un système de jonction comprenant un rebord d'entretoise (38) et un rebord d'anneau (39) en butée, et enserrés par des agrafes (45) et un tenon (41) et une mortaise (42) de rétention axiale façonnés sur l'anneau et l'entretoise, le tenon étant engagé dans la mortaise, **caractérisé en ce que** le tenon (41) et la mortaise (42) sont situés en amont des rebords en butée.

2. Assemblage selon la revendication 1, **caractérisé en ce que** la mortaise (42) est délimitée par une languette (43) flexible de l'entretoise, le tenon (41) étant engagé dans la mortaise avec un jeu nul.

3. Assemblage selon la revendication 2, **caractérisé en ce que** le rebord d'entretoise (38) et le rebord de butée (39) sont en butée sur une partie de leur longueur et séparés d'un jeu sur une autre partie de leur longueur.

4. Assemblage selon la revendication 3, **caractérisé en ce que** les rebords (38, 39) sont munis d'entailles (48, 49) en regard recevant une âme (50) des agrafes (45).

5. Assemblage selon l'une quelconque des revendications 1 à 4, **caractérisé en ce que** le tenon (41) et la mortaise (42) donnent dans une chambre intérieure délimitée par l'entretoise et par l'anneau.

6. Assemblage selon l'une quelconque des revendications 1 à 5, **caractérisé en ce que** le crochet de l'anneau (39) couvre le crochet de l'entretoise (32).

## Patentansprüche

1. Verbindungsanordnung zwischen einem Turbinenring (103) und einem Struktursteg (102) der Turbine (101), die auf stromaufwärtiger Seite einen Ringhaken (35) und einen Steghaken (32) umfaßt, die einander greifen, und auf stromabwärtiger Seite ein Verbindungssystem, das eine des Stegrandleiste (38) und im Anschlag damit eine Ringrandleiste (39) aufweist, die durch Klammern (45) verspannt sind, sowie einen Zapfen (41) und ein Zapfenloch (42) zur axialen Sicherung, die an dem Ring und an dem Steg angeformt sind, wobei der Zapfen in das Zapfenloch eingreift, **dadurch gekennzeichnet, daß** der Zapfen (41) und das Zapfenloch (42) stromaufwärts der im Anschlag befindlichen Randleisten liegen.

2. Verbindungsanordnung nach Anspruch 1, **dadurch gekennzeichnet, daß** das Zapfenloch (42) von einer flexiblen Zunge (43) des Stegs begrenzt wird, wobei der Zapfen (41) mit einem Spiel Null in das Zapfenloch eingreift.

3. Verbindungsanordnung nach Anspruch 2, **dadurch gekennzeichnet, daß** die Randleiste (38) des Stegs und die Randleiste (49) des Rings über einen Teil ihrer Länge im Anschlag sind und über einen anderen Teil ihrer Länge durch ein Spiel voneinander getrennt sind.

4. Verbindungsanordnung nach Anspruch 3, **dadurch gekennzeichnet, daß** die Randleisten (38, 39) mit einander gegenüberstehenden Einschnitten (48, 49) versehen sind, die einen Steg (50) der Klammern (45) aufnehmen.

5. Verbindungsanordnung nach einem der Ansprüche 1 bis 4, **dadurch gekennzeichnet, daß** der Zapfen (41) und das Zapfenloch (42) in einer von dem Steg und von dem Ring begrenzten inneren Kammer liegen.

6. Verbindungsanordnung nach einem der Ansprüche 1 bis 5, **dadurch gekennzeichnet, daß** der Ringhaken (35) den Steghaken (32) überdeckt.

## Claims

1. Assembly between a turbine ring (103) and a turbine structure (101) spacer (102) comprising, on an upstream side, a ring hook (35) and a spacer hook (32) that are interlocked and, on a downstream side, a junction system comprising a spacer flange (38) and a ring flange (39), butted and clamped by clamps (45), and a tenon (41) and an axially retaining mortise (42) formed on the ring and the spacer, the tenon being engaged in the mortise, **characterized in that** the tenon (41) and the mortise (42) are situated upstream of the butted flanges.

2. Assembly according to Claim 1, **characterized in that** the mortise (42) is delimited by a flexible tongue (43) of the spacer, the tenon (41) being engaged in the mortise with zero clearance.

3. Assembly according to Claim 2, **characterized in that** the spacer flange (38) and the stop flange (39) are butted over a portion of their length and separated by a clearance over another portion of their length.

4. Assembly according to Claim 3, **characterized in that** the flanges (38, 39) are provided with facing notches (48, 49) receiving a web (50) of the clamps (45).

5. Assembly according to any one of Claims 1 to 4, **characterized in that** the tenon (41) and the mortise (42) protrude into an internal chamber delimited by the spacer and by the ring.

6. Assembly according to any one of Claims 1 to 5, **characterized in that** the ring hook (39) covers the spacer hook (32).
